# EUROPÄISCHE PATENTSCHRIFT

(11) **EP 1 866 887 B1**
(45) Veröffentlichungstag und Bekanntmachung des Hinweises auf die Patenterteilung: **28.01.2015**
(21) Anmeldenummer: 06725336.9
(22) Anmeldetag: 28.03.2006
(51) Int. Cl.: G08C 19/02

(54) **MESSUMFORMERSPEISEGERÄT FÜR DIE PROZESSAUTOMATISIERUNGSTECHNIK**
FEEDER FOR A MEASURING TRANSDUCER FOR USE IN PROCESS AUTOMATION TECHNOLOGY
ALIMENTATION DE TRANSDUCTEUR DE MESURE POUR L'AUTOMATISATION DES PROCESSUS

(30) Priorität: 07.04.2005 DE 102005016141; 10.06.2005 DE 102005027047
(43) Veröffentlichungstag der Anmeldung: 19.12.2007
(73) Patentinhaber: ENDRESS + HAUSER WETZER GmbH + Co. KG, 87484 Nesselwang (DE)
(72) Erfinder: KORN, Michael, 87616 Marktoberdorf (DE); UMKEHRER, Alfred, 87659 Hopferau (DE); JOEGEL, Thomas, 87509 Immenstadt (DE)
(74) Vertreter: Andres, Angelika Maria
(86) Internationale Anmeldenummer: PCT/EP2006/061071
(87) Internationale Veröffentlichungsnummer: WO 2006/106055

(56) Entgegenhaltungen:
- FR-A- 2 727 230
- US-A- 5 469 746
- US-B1- 6 611 775

## Beschreibung

Die Erfindung betrifft ein Messumformerspeisegerät für die Prozessautomatisierungstechnik

In der Prozessautomatisierungstechnik werden vielfach Feldgeräte eingesetzt, die zur Erfassung und / oder Beeinflussung von Prozessvariablen dienen. Beispiele für derartige Feldgeräte sind Füllstandsmessgeräte, Massendurchflussmessgeräte, Druckund Temperaturmessgeräte, pH-Redoxpotential- Messgeräte, Leitfähigkeitsmessgeräte etc., die als Sensoren die entsprechenden Prozessvariablen Füllstand, Durchfluss, Druck, Temperatur, pH-Wert bzw. Leitfähigkeitswert erfassen.

Zur Beeinflussung von Prozessvariablen dienen so genannte Aktoren, z. B. Ventile, die den Durchfluss einer Flüssigkeit in einem Rohrleitungsabschnitt steuern oder Pumpen, die den Füllstand in einem Behälter ändern.

Eine Vielzahl solcher Feldgeräte wird von der Firma Endress + Hauser® hergestellt und vertrieben.

Häufig sind Feldgeräte mit übergeordneten Einheiten z. B. Leitsystemen oder Steuereinheiten verbunden. Diese übergeordneten Einheiten dienen zur Prozesssteuerung, Prozessvisualisierung, Prozessüberwachung.

Die Signalübertragung zwischen Feldgeräten und übergeordneten Einheiten erfolgt häufig nach dem bekannten 4-20 mA Standard.

Handelt es sich bei den Feldgeräten um Sensoren, so werden die von ihnen erfassten Messwerte als Stromsignal über eine Signalleitung an die übergeordneten Einheiten übertragen. Der Messbereich der Sensoren wird dabei linear auf ein 4-20 mA Stromsignal abgebildet. Aus der US 5 469 746 ist ein Messsystem für die Prozessautomatisierungstechnik bekannt.

Vielfach erfolgt die Energieversorgung der Feldgeräte über das 4-20 mA Stromsignal, so dass neben der Signalleitung keine zusätzliche Versorgungsleitung notwendig ist.

Normalerweise wird dieses Stromsignal nicht in der übergeordneten Einheit sondern in einem getrennten Messumformerspeisegerät, das mit der Signalleitung (2-Draht-Leitung) verbunden ist, erzeugt.

Für den Einsatz von Feldgeräten im Ex-Bereich sind gewisse Maßnahmen im Hinblick auf die Eigensicherheit notwendig. So erfolgt eine galvanische Trennung bei der Übertragung der Signale zwischen dem Leitsystem, das im sicheren Bereich angeordnet ist, und dem Feldgerät, das im eigensicheren Bereich angeordnet ist. In der Regel erfolgt die galvanische Trennung ebenfalls im Messumformerspeisegerät.

Intelligente Feldgeräte besitzen teiweise umfangreiche Diagnosefunktionalitäten, die z. B. die Belastungen von Sensoren bzw. Aktoren auswerten, Wartungszeitpunkte ermitteln und den Anwender auf die Gefahr eines baldigen Ausfalls des Feldgeräts hinweisen.

Solche Zusatzinformationen über den aktuellen Zustand eines Sensors können mit der herkömmlichen 4-20 mA Technik, die nur die Übertragung eines Messwerts bzw. eines Steuersignals für ein Ventil erlaubt, nicht übertragen werden.

Eine Darstellung dieser Zusatzinformationen kann in Anlagen, die auf der 4-20 mA Technik basieren, deshalb nur direkt am Feldgerät erfolgen.

Eine Möglichkeit Zusatzinformationen zu übertragen, bietet der HART-Standard. Hierbei wird ein alternierendes Stromsignal zur Übertragung von digitalen Daten dem analogen Stromsignal, das die Primär-Information darstellt, überlagert.

Eine Signalisierung von Zusatzinformationen am Leitsystem wäre nur gewährleistet, wenn eine regelmäßige Übertragung dieser Zusatzinformationen an das Leitsystem stattfinden würde. Die Kommunikation zwischen Feldgeräten und Leitsystemen erfolgt bei dem HART-Standard nach dem Master Slave Prinzip, wobei Feldgeräte immer als Slaves fungieren. Von sich aus kann ein Feldgerät somit keine Zusatzinformationen an das Leitsystem übermitteln.

Bestehende Anwendungen in Leitsystemen dahingehend zu erweitern, dass Zusatzinformationen von den Feldgeräten abgefragt werden, ist teilweise sehr aufwendig.

Viele Leitsystemanwendungen arbeiten noch nicht nach dem HART-Standard sondern sind nur für eine analoge 4-20 mA Signalübertragung ausgelegt.

Aufgabe der Erfindung ist es bei Feldgeräten die über Signalleitung mit einem Leitsystem verbunden sind, Zusatzinformationen die von Feldgeräten bereitgestellt werden, in einer vom Feldgerät separaten Einheit zuverlässig und sicher darzustellen, ohne dass Änderungen am Leitsystem vorgenommen werden müssen.

Gelöst wird diese Aufgabe durch folgende im Anspruch 1 angegebenen Merkmale.

Messumformerspeisegerät für die Prozessautomatisierungstechnik das zur Energieversorgung eines Messumformers und zur Weiterleitung von Stromsignalen, die zwischen dem Messumformer und einer übergeordneten Einheit über eine Signalleitung übertragen werden, dient, dadurch gekennzeichnet, dass das Messumformerspeisegerät SG einen über ein Modem an die Signalleitung L angeschlossenen Mikrocontroller µC und eine vom Mikrocontroller µC angesteuerte Signalisierungseinrichtung SE aufweist, wobei die Signalisierungseinrichtung SE zur Signalisierung von Zusatzinformationen, die vom Messumformer MU geliefert und an den Mikrocontroller µC über die Signalleitung L übertragen werden, dient.

Vorteilhafte Weiterentwicklungen dererfindung sind in den Unteransprüchen angegeben.

Die wesentliche Idee der Erfindung besteht darin, in einem Messumformerspeisegerät ein Modem und einen Mikrocontroller, der mit einer Signalisierungseinrichtung verbunden ist, vorzusehen. Damit können das Messumformerspeisegerät und der Messumformer miteinander kommunizieren. Zusatzinformationen werden vom Messumformer an das Messumformerspeisegerät übertragen und mit Hilfe der Signalisierungseinrichtung signalisiert.

In einer Weiterentwicklung der Erfindung ist im Messumfomerspeisegerät eine Trenneinheit vorgesehen, die zur galvanischen Trennung der zwischen Messumformer und Leitsystem übertragenen Stromsignale dient.

In einer Weiterentwicklung der Erfindung ist die Signalisierungsvorrichtung als Schaltkontakt und/oder als Anzeigeelement ausgelegt.

Nachfolgend ist die Erfindung anhand eines in der Zeichnung dargestellten Ausführungsbeispiels näher erläutert.

Es zeigt:
Fig. 1 Blockschaltbild eines erfindungsgemäßen

Messumformerspeisegeräts mit Messumformer und Leitsystem.

In Fig. 1 sind ein Messumformerspeisegerät SG, ein Messumformer MU und ein Leitsystem LS, das als übergeordnete Einheit dient, schematisch dargestellt. Bei dem Messumformer MU kann es sich z. B. um den Temperatursensor TMT 162 der Fa. Endress + Hauser handeln.

Messumformer MU, Messumformerspeisegerät SG und Leitsystem LS sind über eine Signalleitung L miteinander verbunden. Über diese Signalleitung L, die prinzipiell aus zwei Leitungsabschnitten L1 und L2 besteht, wird ein Stromsignal, das einen Messwert repräsentiert, vom Messumformer MU über das Messumformerspeisegerät SG zum Leitsystem LS weitergeleitet. Beide Leitungsabschnitte stellen somit jeweils eine 4-20 mA Stromschleife dar.

Wie viele andere Messumformerspeisegeräte weist das Messumformerspeisegerät SG im Signalweg vom Messumformer MU zum Leitsystem LS eine Barriere EX entsprechend den Vorschriften über explosionsgefährdete Bereiche, eine Trenneinheit TTE zur galvansichen Trennung und eine Stromquelle SQ auf.

Erfindungsgemäß sind zusätzlich im Messumformerspeisegerät SG ein HART-Modem M und ein nachgeschalteten Mikrocontroller µC vorgesehen. Der Mikrocontroller µC ist mit einer Signalisierungseinrichtung SE verbunden, die aus einem optischen Anzeigeelement AE (z. B. LED-Diode) und einem Schaltkontakt SK besteht. Zur Energieversorgung der einzelnen Komponenten des Messumformerspeisegeräts SG dient ein Netzteil NT. Das Netzteil NT dient auch zur Erzeugung des Stromsignals das den Messumformer MU mit Energie versorgt.

Nachfolgend ist die Funktion des Messsystems näher erläutert.

Der Messumformer MU erfasst einen Messwert, der in ein 4-20 mA Stromsignal umgewandelt wird. Dieses Stromsignal wird über die Leitungsabschnitt L1 zum Messumformerspeisegerät SG und weiter über den Leitungsabschnitt L2 zum Leitsystem LS übertragen.

Im Leitsystem LS wird z. B. der Messwert visualisiert bzw. ein Steuersignal für einen Aktor erzeugt. Wird ein Grenzwert überschritten kann auch ein Alarmsignal erzeugt werden.

Der Messumformer MU stellt neben dem Messwert noch weitere Zusatzinformationen im Wesentlichen Diagnoseinformationen zur Verfügung.

Die Kommunikation zwischen dem Messumformerspeisegerät SG und dem Messumformer MU erfolgt wie bereits erwähnt nach dem HART-Standard.

Um die Zusatzinformationen zu erhalten, muss das Messumformerspeisegerät SG, das als Master fungiert, in regelmäßigen Abständen den Messumformer MU, der als Slave dient, abfragen.

Es sind verschiedene Stufen bei der Zusatzinformation, die der Messumformer MU liefert, denkbar; "in Ordnung", "Überprüfung empfohlen", "Überprüfung erforderlich", "Überprüfung dringend erforderlich-Messwert unsicher".

Die Zuordnung zwischen diesen einzelnen unterschiedlichen Zusatzinformationen und einer entsprechenden Signalisierung kann z. B. über einen nicht dargestellten Schalter (z. B. DIP-Schalter) am Messumformerspeisegerät SG oder über entsprechende Parameter bei der Parametrierung des Messumformerspeisegeräts SG eingestellt werden.

Die Zusatzinformation wird im Mikrocontroller µC entsprechend den getätigten Einstellungen ausgewertet und kann dann entsprechend durch die Signalisierungseinrichtung SE über den Schaltkontakt SK geschaltete Sirene akustisch oder über das Anzeigeelement AE mit einer LED-Diode optisch signalisiert werden.

Das erfindungsgemäße Messumformerspeisegerät SG kann einfach in vorhandenen Prozessanlagen zur Signalisierung von Zusatzinformationen von Feldgeräten eingesetzt werden. Änderungen an den Leitsystemen sind hierbei nicht notwendig. Das Messumformerspeisegerät MU ist aufgrund seines Aufbaus auch für eigensichere Anwendungen geeignet. Vom Messumformer MU aus erfolgt dabei eine kontinuierliche Überwachung des Zustandes eines an diesen angeschlossenen Feldgeräts.

### Bezugszeichenliste

**Tabelle 1**

| Messumformerspeisegerät | SG |
|---|---|
| Messumformer | MU |
| Leitsystem | LS |
| Signalleitung | L |
| Trenneinheit | TE |
| Mikrocontroller | µC |
| Signalisierungseinrichtung | SE |
| Anzeigeelement | AE |
| Schaltkontakt | SK |
| Netzteil | NT |
| Barriere | EX |
| HART-Modem | M |

## Patentansprüche

1. Messumformerspeisegerät für die Prozessautomatisierungstechnik, das zur Energieversorgung eines Messumformers und zur Weiterleitung von Stromsignalen, die zwischen dem Messumformer und einer übergeordneten Einheit über eine Signalleitung übertragen werden, dient, dadurch gekennzelchnet,
dass ein Netzteil (NT) vorgesehen ist, das zur Erzeugung eines Stromsignals, das den Messumformer (MU) mit Energie versorgt, dient,
wobei das Stromsignal einen Messwert repräsentiert, und vom Messumformer (MU) über das Messumformerspeisegerät (SG) zum Leitsystem (LS) weitergeleitet wird,
dass das Messumformerspeisegerät (SG) einen über ein Modem an die Signalleitung (L) angeschlossenen Mikrocontroller (µC) und eine vom Mikrocontroller (µC) angesteuerte Signalisierungseinrichtung (SE) aufweist, wobei die Signalisierungseinrichtung (SE) zur Signalisierung von Zusatzinformationen, die vom Messumformer (MU) geliefert und an den Mikrocontroller (µC) über die Signalleitung (L) übertragen werden, dient.

2. Messumformerspeisegerät nach Anspruch 1, dadurch gekennzeichent, dass das Netzteil (NT) zur Energieversorgung von einzelnen Komponenten des Messumformerspeisegeräts (SG) dient.

3. Messumformerspeisegerät nach Anspruch 1 oder 2, **dadurch gekennzeichnet, dass** über die Signalleitung (L), die aus zwei Leitungsabschnitten (L1) und (L2) besteht, das Stromsignal, das den Messwert repräsentiert, vom Messumformer (MU) über das Messumformerspeisegerät (SG) zum Leitsystem (LS) weitergeleitet wird, wobei die beiden Leitungsabschnitte (L1, L2) jeweils eine 4-20 mA Stromschleife darstellen.

4. Messumformerspeisegerät nach Anspruch 1, 2 oder 3, **dadurch gekennzeichnet, dass** die Zusatzinformation in digitaler Form als HART-Signal über die Signalleitung übertragen werden,
wobei das Messumformerspeisegerät (SG), als Master fungiert, und in regelmäßigen Abständen den Messumformer (MU), der als Slave dient, abfragt, um die Zusatzinformationen zu erhalten.

5. Messumformerspeisegerät nach Anspruch 1, 2, 3 oder 4, dadurch gekennzeichent, dass das Messumformerspeisegerät (SG) im Signalweg vom Messumformer (MU) zum Leitsystem (LS) eine Barriere EX entsprechend den Vorschriften über explosionsgefährdete Bereiche, eine Trenneinheit (TE) zur galvansichen Trennung und eine Stromquelle (SQ) aufweist.

6. Messumformerspeisegerät nach Anspruch 1, **dadurch gekennzeichnet, dass** im Speisegerät (SG) eine Trenneinheit (TE) vorgesehen ist, die zur galvanischen Trennung der über die Signalleitung (L) übertragenen Stromsignale dient.

7. Messumformerspeisegerät nach einem der vorhergehenden Ansprüche, **dadurch gekennzeichnet, dass** die Signalisierungsvorrichtung (SE) einen Schaltkontakt (SK) und/oder ein Anzeigeelement (AE) aufweist.

8. Messsystem umfassend ein Messumformerspeisegerät nach einem der vorherigen Ansprüche, einen Messumformer sowie ein Leitsystem.

## Claims

1. Transmitter power supply unit for process automation technology which is used to supply power to a transmitter and to forward current signals which are transmitted between the transmitter and a higher-order unit via a signal line, **characterized in that**
a power unit (NT) is provided, said power unit serving to generate a current signal which provides power to the transmitter (MU), wherein the current signal represents a measured value and is transmitted by the transmitter (MU) to the control system (LS) via the transmitter power supply unit (SG),
**in that** the transmitter power supply unit (SG) has a microcontroller (µC) connected to the signal line (L) via a modem and a signaling unit (SE) which is controlled by the microcontroller (µC), wherein the signaling unit (SE) is used to signal additional information which is provided by the transmitter (MU) and is transmitted to the microcontroller (µC) via the signal line (L).

2. Transmitter power supply unit as claimed in Claim 1, **characterized in that** the power unit (NT) is used to supply power to individual components of the transmitter power supply unit (SG).

3. Transmitter power supply unit as claimed in Claim 1 or 2, **characterized in that** the current signal that represents the measured value is transmitted via the signal line (L) - which consists of two line sections (L1) and (L2) - from the transmitter (MU) to the control system (LS) via the transmitter power supply unit (SG), wherein the two line sections (L1, L2) each represent a 4-20 mA current loop.

4. Transmitter power supply unit as claimed in Claim 1, 2 or 3, **characterized in that** the additional information is transmitted in digital format as a HART signal via the signal line, wherein the transmitter power supply unit (SG) acts as a master and regularly polls the transmitter (MU), acting as a slave, in order to obtain the additional information.

5. Transmitter power supply unit as claimed in Claim 1, 2, 3 or 4, **characterized in that** the transmitter power supply unit (SG) has a barrier EX along the signal path from the transmitter (MU) to the control system (LS), said barrier complying with the specifications for hazardous areas, an isolation unit (TE) for galvanic isolation and a current source (SQ).

6. Transmitter power supply unit as claimed in Claim 1, **characterized in that** an isolation unit (TE) is provided in the power supply unit (SG) for galvanic isolation of the current signals transmitted via the signal line (L).

7. Transmitter power supply unit as claimed in one of the previous claims, **characterized in that** the signaling unit (SE) has a switch contact (SK) and/or a display element (AE).

8. Measuring system comprising a transmitter power supply unit as claimed in one of the previous claims, a transmitter and a control system.

## Revendications

1. Unité d'alimentation de transmetteur pour la technique d'automatisation des process, qui sert à l'alimentation en énergie d'un transmetteur et à la transmission de signaux de courant, qui sont transmis entre le transmetteur et une unité maître par l'intermédiaire d'une ligne de signal, **caractérisée en ce**
**qu'**est prévu un bloc d'alimentation (NT) servant à la génération d'un signal de courant, qui alimente en énergie le transmetteur (MU), le signal de courant représentant une valeur mesurée et étant transmis par le transmetteur (MU) via l'unité d'alimentation de transmetteur (SG) vers le système numérique de contrôle commande (LS),
en ce que l'unité d'alimentation de transmetteur (SG) comporte un microcontrôleur (µC) raccordé via un modem à la ligne de signal (L) et un dispositif de signalisation (SE) commandé par le microcontrôleur (µC), le dispositif de signalisation (SE) servant à la signalisation d'informations supplémentaires, qui sont fournies par le transmetteur (MU) et sont transmises au microcontrôleur (µC) par l'intermédiaire de la ligne de signal (L).

2. Unité d'alimentation de transmetteur selon la revendication 1, **caractérisée en ce que** le bloc d'alimentation (NT) sert à l'alimentation en énergie de composants individuels de l'unité d'alimentation de transmetteur (SG).

3. Unité d'alimentation de transmetteur selon la revendication 1 ou 2, **caractérisée en ce que** le signal de courant, qui représente la valeur mesurée, est transmis par l'intermédiaire de la ligne de signal (L), qui se compose de deux sections de ligne (L1) et (L2), du transmetteur (MU) via l'unité d'alimentation de transmetteur (SG) vers le système numérique de contrôle commande (LS), les deux sections de ligne (L1, L2) représentant chacune une boucle de courant 4-20 mA.

4. Unité d'alimentation de transmetteur selon la revendication 1, 2 ou 3, **caractérisée en ce que** les informations supplémentaires sont transmises sous forme numérique, en tant que signal HART, par l'intermédiaire de la ligne de signal, l'unité d'alimentation de transmetteur, qui agit en tant qu'unité maître, interrogeant à intervalles réguliers le transmetteur (MU), qui sert d'esclave, afin d'obtenir les informations supplémentaires.

5. Unité d'alimentation de transmetteur selon la revendication 1, 2, 3 ou 4, **caractérisée en ce que** l'unité d'alimentation de transmetteur (SG) comporte, dans le chemin de signal du transmetteur (MU) vers le système numérique de contrôle commande (LS), une barrière EX conforme aux prescriptions relatives aux zones explosibles, une unité de séparation (TE) destinée à la séparation galvanique et une source de courant (SQ).

6. Unité d'alimentation de transmetteur selon la revendication 1, **caractérisée en ce qu'**est prévue dans l'unité d'alimentation (SG) une unité de séparation (TE), laquelle sert à la séparation galvanique des signaux de courant transmis par l'intermédiaire de la ligne de signal (L).

7. Unité d'alimentation de transmetteur selon l'une des revendications précédentes, **caractérisée en ce que** le dispositif de signalisation (SE) comprend un contact de commutation (SK) et/ou un élément d'affichage (AE).

8. Système de mesure comprenant une unité d'alimentation de transmetteur selon l'une des revendications précédentes, un transmetteur ainsi qu'un système numérique de contrôle commande.
